# EUROPÄISCHE PATENTSCHRIFT

(11) **EP 1 483 170 B1**
(45) Veröffentlichungstag und Bekanntmachung des Hinweises auf die Patenterteilung: **22.10.2008**
(21) Anmeldenummer: 03711988.0
(22) Anmeldetag: 12.03.2003
(51) Int. Cl.: B65D 75/32

(54) **DURCHDR CKVERPACKUNG**
BLISTER PACKAGING
EMBALLAGE BLISTER

(30) Priorität: 13.03.2002 DE 10211303; 22.04.2002 DE 10217970
(43) Veröffentlichungstag der Anmeldung: 08.12.2004
(73) Patentinhaber: Henkel AG & Co. KGaA, 40589 Düsseldorf (DE)
(72) Erfinder: DANNE, Ulrike, 50259 Pulheim (DE); SCHNEIDER, Hans, 41844 Wegberg (DE)
(86) Internationale Anmeldenummer: PCT/EP2003/002562
(87) Internationale Veröffentlichungsnummer: WO 2003/076296

(56) Entgegenhaltungen:
- DE-A- 2 157 492
- FR-A- 976 006
- FR-A- 2 737 197
- GB-A- 1 211 168
- US-A- 3 343 897
- US-A- 5 613 609

## Beschreibung

Die Erfindung betrifft eine Durchdrückverpackung mit den Merkmalen des Oberbegriffs von Anspruch 1 bzw. den Merkmalen des Oberbegriffs von Anspruch 9 sowie eine Verpackungseinheit mit den Merkmalen des Oberbegriffs von Anspruch 20.

Durchdrückverpackungen der in Rede stehenden Art, die häufig auch als Blisterverpackungen bezeichnet werden, dienen im pharmazeutischen, ökotrophologischen und kosmetischen Bereich als Behältnisse zur Unterbringung entsprechender Produkte wie Kapseln, Dragees, Tabletten, Wirkstoffkugeln etc. In einer solchen Durchdrückverpackung befindet sich das stückige Produkt innerhalb des napfartigen Oberteils, dessen Öffnung durch die Verschlussfolie wie Siegelfolie dicht verschlossen ist. Das Produkt ist damit gegen Umwelteinflüsse wie Feuchtigkeit und Schmutz geschützt und gibt dem Verbraucher die Garantie für Haltbarkeit und Originalzustand des verpackten Produkts.

Eine Durchdrückverpackung der in Rede stehenden Art wird beispielsweise beschrieben in der EP 0 563 934 A1, weitere Angaben zum Stand der Technik finden sich auch in den Druckschriften DE 299 07 744 U1, DE 29 07 740 U1, DE 43 17 326 C1, DE 91 03 973 U1, US 6 443 307 B1 und WO 98/43893 A1, um nur einige Veröffentlichungen zu nennen.
Das Dokument US 3 343 897A offenbart eine Durchdrückverpackung mit den Merkmalen des Oberbegriffs von Anspruch 1.
Die Ausgestaltung von Durchdrückverpackungen und die Auswahl von Kunststofffolien zur Bildung des Oberteils von Verschlussfolien gehört zum Handwerkszeug von Fachleuten auf dem Gebiet der Verpackungstechnik. Generell darf beispielhaft auf das "Verpackungshandbuch 1999", Verlag für chemische Industrie, Augsburg, insbesondere Seiten 211 bis 213, 388 bis 413 verwiesen werden. Dort werden umfangreiche Erläuterungen zu den betroffenen Parametern, den verwendeten Kunststoffen etc. angegeben.

Bei Durchdrückverpackungen der in Rede stehenden Art ist die Seitenwandung des napfartigen, aus Kunststofffolie geformten Oberteils vorzugsweise konisch ausgeformt und ggf. an die Geometrie des stückigen Produkts, das sich in der Durchdrückpackung befindet, angepasst. Diese Anpassung bezieht sich jedoch auf die Formgebung der Seitenwandung in der zum Bodenbereich parallelen Ebene. In der dazu senkrechten Ebene, also gewissermaßen im senkrechten Schnitt durch die Durchdrückverpackung gibt es keine speziell bevorzugte Formgebung, die Formgebung ist vielmehr eher herstellungstechnisch oder maschinentechnisch bedingt je nach Gestaltung der Formvorrichtung.

Es hat sich gezeigt, dass bei einer mit einem stückigen Produkt gefüllten Durchdrückverpackung gelegentlich zwar die Verschlussfolie durchgedrückt wird, das stückige Produkt aber gleichwohl den Aufnahmeraum im Oberteil nicht verlässt, sondern dort hängen bleibt. Das liegt unter Umständen daran, dass sich das aus Kunststofffolie geformte Oberteil so verformt, dass die dem Austritt des Produkts dienende Öffnung sich verkleinert.

Der Lehre liegt das Problem zugrunde, ein unbeabsichtigtes Verbleiben des stückigen Produkts in einer Durchdrückverpackung der in Rede stehenden Art bereits durch die Gestaltung der Durchdrückverpackung zu vermeiden und gleichzeitig zu erreichen, dass auch druckempfindliche stückige Produkte ohne weiteres gehandhabt werden können.

Die zuvor aufgezeigte Problemstellung löst die Lehre bei einer Durchdrückverpackung mit den Merkmalen des Oberbegriffs von Anspruch 1 durch die Realisierung der Merkmale des kennzeichnenden Teils von Anspruch 1. Eine nebengeordnete Lösung beschreibt Anspruch 9. Insbesondere eine Kombination beider Lösungsansätze verspricht eine optimale Problemlösung.

Bevorzugte Ausgestaltungen und Weiterbildungen sind Gegenstand der Untersprüche.

Erfindungsgemäß wird das aus einer Kunststofffolie geformte Oberteil der Durchdrückverpackung gezielt mit bestimmten Konturen zur Ausbildung einer oder mehrere Knicklinien versehen, die dergestalt ausgebildet und angeordnet sind, dass eine Verengung der dem Austritt des stückigen Produkts dienenden Öffnung vermieden wird. Die durch die Knicklinien gebildeten Schwachstellen im Oberteil setzten gleichzeitig den Kraftaufwand beim Durchdrücken des Bodenbereichs in Richtung der Öffnung herab, so dass auch empfindliche stückige Produkte mit einer solchen Durchdrückverpackung optimal abgegeben werden können.

Für die Ausgestaltung der Durchdrückverpackung im einzelnen darf im übrigen auf das durch das "Verpackungshandbuch 1999" aaO dokumentierte Fachwissen, das auch im vorliegenden Fall anzuwenden ist, hingewiesen werden.

Besondere Bedeutung kommt der erfindungsgemäßen Durchdrückverpackung im Bereich der kosmetischen Fertigprodukte, insbesondere der Haarfarben, Haartönungen und Pflegeprodukte zu. Insoweit kann die erfindungsgemäße Durchdrückverpackung in besonders vorteilhafter Weise die Abgabevorrichtung einer zweiten Teilverpackung einer Verpackungseinheit für ein Ein- bzw. Mehrkomponenten-Endprodukt bilden (Patentanspruch 20). Durch einer derartige Verpackungseinheit kann die Aktivierung durch den Benutzer auf einfache Weise, zeitlich bestimmt und reproduzierbar sowie ohne Gefahr für den Benutzer durchgeführt werden.

Wesentlich ist zunächst, dass im gebrauchsfertigen Zustand die zweite Teilverpackung an der ersten Teilverpackung festgelegt ist. Die zweite Teilverpackung überdeckt dann mit ihrer Abgabeseite eine Öffnung der ersten Teilverpackung mindestens teilweise.

Damit ist die Position der zweiten Teilverpackung im gebrauchsfertigen Zustand genau bestimmt, so dass die Abgabe der zweiten Produktkomponente direkt in die unverschlossene Öffnung der ersten Teilverpackung hinein erfolgen kann.

Der Benutzer wird bei der Aktivierung des Mehrkomponenten-Endprodukts somit dazu gezwungen, die zweite Teilverpackung in die vorbestimmte Position an der ersten Teilverpackung zu bringen. Das macht den Aktivierungsprozess reproduzierbar und sicher für den Benutzer. Ein Kontakt des Benutzers mit der zweiten Produktkomponente kann in jedem Fall vermieden werden.

Des weiteren ist es besonders vorteilhaft, dass die zweite Teilverpackung im gebrauchsfertigen Zustand die Öffnung der ersten Teilverpackung mindestens teilweise überdeckt. Dies führt dazu, dass weitere Produktkomponenten im gebrauchsfertigen Zustand nicht durch die Öffnung der ersten Teilverpackung gegeben werden können, solange die zweite Teilverpackung an der ersten Teilverpackung festgelegt ist. Um weitere Produktkomponenten hinzugeben zu können, ist zunächst die zweite Teilverpackung von der ersten Teilverpackung zu lösen. Bei entsprechender Ausgestaltung der ersten und der zweiten Teilverpackung kann es vorgesehen werden, dass das Lösen der zweiten Teilverpackung von der ersten Teilverpackung einer einzuhaltenden Reaktionszeit entspricht, so dass der Benutzer gezwungen wird, diese Reaktionszeit einzuhalten.

Das Festlegen der zweiten Teilverpackung an der ersten Teilverpackung kann vorzugsweise durch Schrauben, Stecken, Prellen oder dergleichen erfolgen. Im Falle einer Schraubverbindung ist ganz besonders vorteilhaft, dass die für die Trennung der Teilverpackungen erforderliche Zeit durch die Anzahl der Gewindegänge, vorzugsweise in der ersten Teilverpackung, steuerbar ist.

In besonderer Ausgestaltung ist die erste Teilverpackung wiederverschließbar, vorzugsweise durch einen Schraubverschluss, ausgebildet. Nach dem Zugeben einer Produktkomponente in die erste Teilverpackung kann die erste Teilverpackung wieder verschlossen werden, so dass ein Vermischen durch Schütteln möglich ist. Erst nach dem Öffnen des Verschlusses ist dann ein Zugeben weiterer Produktkomponenten möglich. Hierdurch ist eine weitere Zeitverzögerung je nach Ausgestaltung des Schraubverschlusses steuerbar.

In besonders bevorzugter Ausgestaltung weist die zweite Teilverpackung eine Abgabevorrichtung für die Produktkomponente bzw. die Produktkomponenten auf, die im gebrauchsfertigen Zustand in Richtung der Öffnung der ersten Teilverpackung ausfördert. Neben der Abgabevorrichtung ist vorzugsweise ein Reservoir zur Aufnahme der Produktkomponente bzw. der Produktkomponenten vorgesehen, das eine portionierte Abgabe der Produktkomponente bzw. der Produktkomponenten gewährleistet. Je nach Ausgestaltung des Reservoirs kann es vorgesehen werden, dass der Benutzer die Dosierung der Produktkomponente bzw. der Produktkomponenten selbst wählt.

Für die zweite Teilverpackung ist in besonders bevorzugter Ausgestaltung ein ebener, parallel zu der Öffnung der ersten Teilverpackung angeordneter Abschnitt vorgesehen, der im gebrauchsfertigen Zustand eine flächige Abdeckung über der Öffnung der ersten Teilverpackung bildet und der vorzugsweise die Abgabevorrichtung aufweist. Mit einem derartigen Abschnitt wird einerseits das Hinzugeben einer weiteren Produktkomponente bei festgelegter zweiter Teilverpackung verhindert, andererseits ist auch ein unmittelbarer Kontakt des Benutzers mit der Produktkomponente in der zweiten Teilverpackung nicht möglich.

Um die zweite Teilverpackung an der ersten Teilverpackung befestigen zu können, weist die zweite Teilverpackung in bevorzugter Ausgestaltung mindestens einen weiteren, parallel zu der Öffnung der ersten Teilverpackung angeordneten Abschnitt auf, der die Funktion eines Halters übernimmt. Vorzugsweise wird diese Haltefunktion dadurch gewährleistet, indem die Abschnitte der zweiten Teilverpackungen Öffnungen aufweisen, die an einem Vorsprung der ersten Teilverpackung, insbesondere einem Flaschenhals, im gebrauchsfertigen Zustand angeklemmt, aufgesteckt oder aufgeschraubt sind.

Besonders kompakt und einfach herzustellen ist die Ausgestaltung der zweiten Teilverpackung derart, dass die oben genannten Abschnitte der zweiten Teilverpackung zumindest teilweise in einer Kastenform ausgebildet sind - Kastenabschnitt.

Für den Fall, dass die zweite Teilverpackung aus faltbarem Material zugeschnitten und hergestellt ist, ist es vorgesehen, dass mindestens eine Kante der zweiten Teilverpackung zwischen dem die flächige Abdeckung über der Öffnung bildenden Abschnitt und einem abgeknickten, vorzugsweise rechtwinkelig angeordneten Abschnitt ein oder mehrere Langlöcher aufweist. Dies bietet insbesondere den Vorteil der leichten Faltbarkeit, und einer gegebenenfalls gewünschten Flexibilität des Materials, um ein Aufreißen der Oberfläche der zweiten Teilverpackung zu verhindern.

Wenn der Kastenabschnitt seitlich an nur zwei gegenüberliegenden Seiten abgeschlossen ist, weist dieser eine Parallelogrammstruktur auf und ist ein- und aufklappbar. Dies ist insbesondere für den verkaufsfertigen Zustand der Verpackungseinheit vorteilhaft, da die zweite Teilverpackung im eingeklappten Zustand flach und im wesentlichen streifenförmig ist. Besonders vorteilhaft ist diese Ausgestaltung, wenn die zweite Teilverpackung im wesentlichen aus Karton besteht.

Die erfindungsgemäße Durchdrückverpackung wird zusammen mit der oben genannten Verpackungseinheit als Verpackung für kosmetische Fertigprodukte, insbesondere Haarfarben, Haar-Tönungen, Pflegeprodukte oder dergleichen vorteilhaft verwendet. Bei einem Verfahren zum Herstellen eines Mehrkomponenten wird zu mindestens einer Produktkomponente in einer ersten Teilverpackung mindestens eine weitere Produktkomponente aus einer zweiten Teilverpackung zuzugeben ist, um zum "endgültigen" Fertigprodukt zu gelangen.

Es ist vorgesehen, die zweite Teilverpackung abgabeseitig über einer Öffnung der ersten Teilverpackung zu platzieren, die Produktkomponente aus der zweiten Teilverpackung ohne unmittelbare Berührung dieser Produktkomponente in die ersten Teilverpackung zu fördern und schließlich beide Produktkomponenten in der ersten Teilverpackung zum Fertigprodukt zu vermischen. Besonders vorteilhaft ist, wenn die Anordnung der zweiten Teilverpackung mit der erfindungsgemäßen Teilverpackung auch nur eine Dosierung der Produkte aus der ersten Teilverpackung erlaubt, so dass der Anwender je nach Bedarfsfall über die Dosierung von einem Einkomponenten-Endprodukt bzw. Mehrkomponenten-Endprodukt als Mischung aus der ersten Teilverpackung entscheiden kann. Es sind nämlich Anwendungen vorstellbar in denen in der zweiten Teilverpackung nur Komponenten bevorratet sind, die beispielsweise zu einer höheren Konzentration in dem Endprodukt führen. Eine Zugabe ist daher nicht zwingend erforderlich.

Besondere Bedeutung hat die Anwendung der erfindungsgemäßen Durchdrückverpackung in Verbindung mit einem Colorationsprodukt wie es Gegenstand ebenfalls einer parallelen Patentanmeldung der Anmelderin ist, Patentanmeldung 102 08 874.8 "Färbemittel" vom 1. März 2002. Der Offenbarungsgehalt dieser Patentanmeldung wird durch Bezugnahme in den Offenbarungsgehalt der vorliegenden Patentanmeldung einbezogen.

Hinsichtlich des stückigen Produkts in der Durchdrückverpackung in Verbindung mit Colorationsprodukten wird schließlich in den Offenbarungsgehalt der vorliegenden Patentanmeldung durch Bezugnahme einbezogen der Offenbarungsgehalt der parallelen Patentanmeldung der Anmelderin 102 08 875.6 "Formkörper mit Perlglanzpigment", deren Anmeldedatum ebenfalls der 1. März 2002 ist.

Es gibt natürlich eine Vielzahl von Möglichkeiten, die Lehre der Erfindung auszugestalten und weiterzubilden. Dazu darf auf die Unteransprüche verwiesen werden.

Im folgenden wird nun die Erfindung anhand von in Zeichnung darstellten Ausführungsbeispielen näher erläutert. Besonders bevorzugte Ausgestaltungen und Weiterbildungen der Erfindung, ebenso wie besondere Vorteile bestimmter Ausgestaltungsformen werden im Zusammenhang mit der Erläuterung der Ausführungsbeispiele ebenfalls abgehandelt.

In der Zeichnung zeigt
- Fig. 1: das Prinzip einer Durchdrückverpackung, gezeigt an einer aus dem Stand der Technik bekannten Durchdrückverpackung für ein kugelförmiges stückiges Produkt,
- Fig. 2: in einer Seitenansicht ein erstes Ausführungsbeispiel einer erfindungsgemäßen Durchdrückverpackung,
- Fig. 3: in einer Seitenansicht ein zweites Ausführungsbeispiel einer erfindungsgemäßen Durchdrückverpackung,
- Fig. 4: das Ausführungsbeispiel aus Fig. 3 in einer Draufsicht,
- Fig. 5: ein drittes Ausführungsbeispiel einer erfindungsgemäßen Durchdrückverpackung in einer Seitenansicht, darunter vergrößert ein Ausschnitt daraus,
- Fig. 6: ein viertes Ausführungsbeispiel einer erfindungsgemäßen Durchdrückverpackung in einer Seitenansicht,
- Fig. 7: das Ausführungsbeispiel aus Fig. 6 in einer Draufsicht,
- Fig. 8: ein erstes Ausführungsbeispiel einer Verpackungseinheit für ein Ein-bzw. Mehrkomponenten-Endprodukt für die Haarpflege als ein besonders bevorzugter Anwendungsfall einer erfindungsgemäßen Durchdrückverpackung.
- Fig. 9: eine zweite Teilverpackung gemäß Fig. 8 in drei Ansichten ohne Abgabevorrichtung,
- Fig. 10: eine Abwicklung der aus einer Lage gefalteten zweiten Teilverpackung gemäß Fig. 1,
- Fig. 11: ein zweites Ausführungsbeispiel einer Verpackungseinheit mit einer erfindungsgemäßen Durchdrückverpackung,

Fig. 1 zeigt in einem Schnitt das Prinzip einer Durchdrückverpackung. Diese besteht aus einem napfartigen, aus einer Kunststofffolie, bei der es sich auch um eine mit einer Metallbeschichtung kaschierte Folie handeln kann, geformten Oberteil 1 mit einer von einem im wesentlichen radial nach außen abragenden Verschlussflansch 2 umschlossenen Öffnung 3. Das Oberteil 1 dient zur Aufnahme eines stückigen Produkts 4, das hier Kugelform hat, beispielsweise einer Wirkstoffperle. Die Öffnung 3 des Oberteils 1 ist von einer mit dem Verschlussflansch 2 des Oberteils 1 verbundenen, durchdrückbaren Verschlussfolie 5 verschlossen, bei der es sich bevorzugt um eine Metallfolie oder einer Metall/Kunststoff-Verbundfolie oder berstbare Kunststofffolie handeln wird.

Fig. 1 zeigt für die dort dargestellte Durchdrückverpackung des Standes der Technik, dass das aus Kunststofffolie geformte Oberteil 1 insgesamt die Form eines Kugelabschnitts hat, also keine besondere Strukturierung des Oberteils 1 vorgesehen ist.

Fig. 2 zeigt, dass das Oberteil 1 einen der Öffnung 3 gegenüberliegenden Bodenbereich 6 und zwischen Bodenbereich 6 und Öffnung 3 eine sich zumindest bereichsweise in Richtung der Öffnung 3 leicht aufweitende Seitenwandung 7 aufweist. Auch beim Ausführungsbeispiel in Fig. 1 könnte man von Seitenwandung 7 und Bodenbereich 6 sprechen, wobei hier allerdings der Bodenbereich 6 und die Seitenwandung 7 ohne Abstufungen ineinander übergehen.

Generell gilt, dass es sich hier zwar um eine Durchdrückverpackung für nur ein stückiges Produkt 4 handelt, dass sich die Lehre der Erfindung aber auch auf Durchdrückverpackungen mit mehreren nebeneinander angeordneten Oberteilen 1 zur Aufnahme jeweils eines stückigen Produkts 4 oder ggf. auch zur Aufnahme mehrerer stückiger Produkte 4 erstreckt. Insoweit darf für Beispiele auch auf den Stand der Technik, der eingangs erläutert worden ist, hingewiesen werden.

Fig. 2 zeigt nun, dass die Seitenwandung 7 einen vom Bodenbereich 6 ausgehenden, sich aufweitenden ersten Wandungsabschnitt 8 und einen daran anschließenden, sich weniger stark als der erste Wandungsabschnitt 8 aufweitenden, ggf. auch nicht aufweitenden, sondern exakt zylindrischen, zweiten Wandungsabschnitt 9 aufweist und dass zwischen den Wandungsabschnitten 8, 9 eine umlaufende Knicklinie 10 ausgebildet ist dergestalt, dass bei in Richtung der Öffnung 3 gerichteter Druckausübung auf den Bodenbereich 6 der zweite Wandungsabschnitt 9 der Seitenwandung 7 i.w. nicht nach innen knickt. Es hängt von der Dehnbarkeit des Kunststoffmaterials des Oberteils 1 ab, inwieweit sich der zweite Wandungsabschnitt 9 radial nach außen verlagert. Grundsätzlich ist die Anordnung der Wandungsabschnitte 8, 9 aufgrund der unterschiedlichen Neigung der Wandungsabschnitte 8, 9 aber so getroffen, dass eine radial nach außen gerichtete Kraftkomponente vom ersten Wandungsabschnitt 8 in den zweiten Wandungsabschnitt 9 eingeleitet wird. Dadurch wird erreicht, dass jedenfalls tendenziell der für das Produkt 4 zur Verfügung stehende Bewegungsraum größer, nicht kleiner wird. Das Produkt 4 kann veranlasst durch den Druck auf den Bodenbereich 6 unbehindert aus der Öffnung 3 unter Durchdrücken der Verschlussfolie 5 austreten.

Das dargestellte Ausführungsbeispiel ist hinsichtlich der Strichstärken nicht maßstabgerecht, sondern verständnisbezogen dargestellt. Das gilt auch für die weiteren Abbildungen.

Das dargestellte Ausführungsbeispiel zeigt, dass hier sowohl der erste Wandungsabschnitt 8 als auch der zweite Wandungsabschnitt 9 sich dadurch in Richtung der Öffnung 3 aufweiten, dass sie einen konischen Verlauf bzw. eine konische Kontur aufweisen. Das ist aber nicht zwingend, auch ein bogenförmiger Verlauf kann eine ähnliche Wirkung erreichen.

Bereits im Stand der Technik (EP 0 563 934 A1) ist darauf hingewiesen worden, dass bei Durchdrückverpackungen der in Rede stehenden Art ohne zusätzliche Maßnahmen die Seitenwandung 7 durch das Herstellungsverfahren eine größere Wandstärke als der Bodenbereich 6 aufweist. Erfindungsgemäß wird nun vorgeschlagen, dass nach bevorzugter Ausführung die Herstellung der Durchdrückverpackung so realisiert wird, dass der zweite Wandungsabschnitt 9 steif ausgeführt ist, insbesondere steifer als der erste Wandungsabschnitt 8. Hierdurch wird erreicht, dass der Bodenbereich 6 mit dem ersten Wandungsabschnitt 8 unter axialer Druckübertragung auf das stückige Produkt 4 nach innen in den vom zweiten Wandungsabschnitt 9 letztlich gebildeten fast zylindrischen Aufnahmeraum hineingedrückt werden kann, ohne dass sich der zweite Wandungsabschnitt 9 vorzeitig zusammenfaltet. Das dient ebenfalls dem Erhalt des Bewegungsraums für das Produkt 4 und dem sicheren Austrag des Produkts 4 aus der Öffnung 3.

Fig. 3 zeigt ein weiteres Ausführungsbeispiel einer Durchdrückverpackung. Hier ist zusätzlich vorgesehen, dass der zweite Wandungsabschnitt 9 und hier auch der erste Wandungsabschnitt 8 mit in das Kunststoffmaterial eingeformten mechanischen Versteifungen 11, insbesondere Sicken, Knicklinien etc., versehen ist. Durch die mechanischen Versteifungen 11 können bestimmte Bereiche der Seitenwandung 7 verstärkt und andere Bereiche der Seitenwandung 7 wiederum geschwächt werden, so dass sich eine bestimmte Verhaltensweise der Seitenwandung 7 bei Druck in axialer Richtung auf den Bodenbereich 6 verwirklichen lässt. Außerdem lässt sich durch diese Konturierung des Oberteils 1 manch interessanter optischer und gestalterischer Effekt erzielt.

Besondere optische Effekte lassen sich, wie Fig. 3 in Verbindung mit Fig. 4 besonders deutlich zeigt, dadurch erzielen, dass die Versteifungen 11 insgesamt nach Art einer Wabenstruktur oder, wie hier, nach Art einer Brillantschliffstruktur angeordnet sind.

Gerade die letztgenannte Gestaltung bietet besonders interessante designerische Aspekte. Hier könnte es sich empfehlen, das Kunststoffmaterial des Oberteils 1 nicht durchsichtig oder durchscheinend, sondern metallisch glänzend, beispielsweise auch bedampft oder kaschiert, oder auch perlmuttartig glänzend zu gestalten.

Die in den Fig. 2 und 3 dargestellten Ausführungsbeispiele zeigen im übrigen, dass der Bodenbereich 6 eben ausgeführt ist und über eine Knicklinie 12 in den ersten Wandungsabschnitt 8 übergeht.

Durch die Gestaltung der Versteifungen 11 lassen sich auch axial verlaufende Knicklinien realisieren, wie hier dargestellt. Die Verteilung der Versteifungen 11 auf beide Wandungsabschnitte 8, 9 schafft die optimale Beeinflussungsmöglichkeit des Verhaltens des Oberteils 1 bei Druckausübung auf den Bodenbereich 6.

Grundsätzlich ist es auch denkbar, dass, ähnlich Fig. 1, der Bodenbereich 6 bogenförmig in den ersten Wandungsabschnitt 8 übergeht, insbesondere mit dem ersten Wandungsabschnitt 8 gemeinsam kuppelförmig ausgebildet ist. Dies ist hier aber nicht weiter dargestellt.

Die Ausführungsbeispiele der Fig. 3 und 4 zeigen im übrigen, dass hier der zweite Wandungsabschnitt 9 unter Ausbildung einer Knicklinie 13 direkt in den Verschlussflansch 2 übergeht.

Die Fig. 5 und 6 zeigen -Ausführungsbeispiele, die anders gestaltet sind als die Ausführungsbeispiele der zuvor beschriebenen Figuren. Hier ist, gemäß dem nebengeordneten, eine Alternative beschreibenden Patentanspruch 9 vorgesehen, dass die Seitenwandung 7 am offenen Rand unter Ausbildung einer Knicklinie 14 in einen i.w. radial nach außen abragenden Ringflansch 15 übergeht, dass der Ringflansch 15 am radial äußeren Rand in einen etwa zylindrischen Mantelabschnitt 16 übergeht, der an seinem offenen Rand unter Ausbildung einer Knicklinie 17 in den Verschlussflansch 2 übergeht und dass bei in Richtung der Öffnung 3 gerichteter Druckausübung auf den Bodenbereich 6 der Ringflansch 15 nach innen und radial nach außen wegknickt.

Fig. 5 zeigt unter in einem vergrößerten Ausschnitt die Zusammenhänge im Bereich der Knicklinie 14 zwischen der Seitenwandung 7 und dem Ringflansch 15. Durch den Pfeil ist angedeutet, wie sich der Bereich der Knicklinie 14 beim Ausüben von axial gerichtetem Druck auf den Bodenbereich 6 des Oberteils 1 nach unten und außen verlagert. Der Verbindungsbogen zwischen dem Ringflansch 15 und dem Mantelabschnitt 16 hat hier die Funktion eines Schwenkscharniers. Der Pfeil macht deutlich, dass sich die für das Produkt 4 wirksame Durchtrittsöffnung in Höhe der Knicklinie 14 durch den axialen Druck auf den Bodenbereich 6 radial jedenfalls tendenziell vergrößert. Das ist auch hier natürlich auch von der Dehnbarkeit des verwendeten Kunststoffmaterials abhängig. Jedenfalls ist die Kraftwirkungsrichtung eindeutig.

Gut zu erkennen ist, dass nach bevorzugter Lehre der Übergang vom Ringflansch 15 auf den Mantelabschnitt 16 abgerundet ist, also eine Knicklinie nicht ausbildet. Dies fördert die kontrollierte Scharnierfunktion dieses Bereichs.

Zum Mantelabschnitt 16 ist bereits erläutert worden, dass es sich hier um einen etwa zylindrischen Mantelabschnitt 16 handelt. Dieser zylindrische Mantelabschnitt 16 erlaubt es, die Durchdrückverpackung insgesamt in eine kreisförmige Öffnung einer aus beispielsweise Pappe bestehenden Halterung einzusetzen. Hierbei kann es sich um eine Öffnung in einem Pappstreifen handeln, der Teil einer insgesamt mehrteiligen Verpackungseinheit ist. Herstellungsbedingt wird ohne weiteres ein leicht geneigt, zu der Öffnung 3 hin leicht aufweitender Verlauf des Mantelabschnittes 16 realisiert. Zweckmäßig und ebenfalls herstellbar ist auch ein exakt zylindrischer Verlauf. Interessant ist die Konstruktion auch dann, wenn, wie Fig. 5 und 6 zeigen, der Mantelabschnitt 16 von der Öffnung 3 zum Ringflansch 15 hin leicht aufweitend verläuft, was eine Art Verrastung in einer Öffnung in einem Pappstreifen ermöglicht.

Für die im besonderen Blickfeld der Anwendung der Lehre liegenden pharmazeutischen, insbesondere aber kosmetischen Anwendungen empfiehlt es sich, für den Mantelabschnitt 16 eine Höhe von 2 bis 5 mm, vorzugsweise von etwa 3 bis 4 mm vorzusehen, wobei insgesamt die Höhe des Oberteils 1 der Durchdrückverpackung bei 8 bis 15 mm liegen dürfte.

Fig. 5 zeigt im übrigen ein Ausführungsbeispiel einer Durchdrückverpackung, bei dem die Merkmale des Ausführungsbeispiels von Fig. 2 ebenfalls verwirklicht sind, also die Lehren beider nebengeordneter Patentansprüche miteinander kombiniert sind. Entsprechend zeigt Fig. 6, 7 ein Ausführungsbeispiel, bei dem auch die Merkmale des Ausführungsbeispiels aus Fig. 3 und 4 mit realisiert sind. Auch hier sind also Merkmale beider Anspruchsgruppen verwirklicht.

In beiden Ausführungsbespielen ergibt sich eine optimale Gestaltung und Einsetzbarkeit der erfindungsgemäßen Durchdrückverpackung. Gleichwohl ist darauf hinzuweisen, dass beide Ausführungsformen auch nebeneinander und unabhängig voneinander realisiert werden können.

Insgesamt ergibt sich für die erfindungsgemäße Durchdrückverpackung hinsichtlich der vorteilhafterweise zu realisierenden Parameter noch einiges an interessanten Bereichen.

Zunächst empfiehlt es sich, dass die Dicke des Ausgangs-Kunststoffmaterials des Oberteils 1 (vor dem Tiefziehen) etwa 150 µm bis 600 µm, vorzugsweise etwa 400 µm, und an den Knickstellen etwa 180 µm bis 220 µm, vorzugsweise etwa 200 µm, beträgt. Im tiefgezogenen Zustand sind die Knickstellen dünner, vorzugsweise um ca. 30 % bis 60 % dünner als das Wandungsmaterial. Dies gilt jedenfalls für typische Kunststofffolien aus PE, PP, PS, PET; PVC/PVDC, PVC /PFC etc. (siehe die eingangs erwähnte Fachliteratur und Patentschriften).

Ferner empfiehlt es sich, dass die Verschlussfolie 5 als Metallfolie, als Mehrlagenfolie unter Verwendung von Metall und/oder Kunststoff und/oder Papier, als berstbare Kunststofffolie oder als Papierfolie ausgeführt ist.

Hinsichtlich der Dicke der Verschlussfolie 5 besteht ein breiter Bereich. Für Metallfolien, insbesondere Aluminiumfolien ergibt sich ein bevorzugter Bereich von 15 - 20 µm. Durchstoßkräfte der Verschlussfolie 5 nach DIN 53142 im Bereich von 10 bis 20 N empfehlen sich gleichermaßen. Eine typische Aluminium-Verbundfolie definiert eine Kraft von 15 N.

Das dargestellte und bevorzugte Ausführungsbeispiel zeigt die Gestaltung des stückigen Produkts 4 als kugelförmiger Festkörper (Perle). Dies ist nicht zwingend, aber besonders zweckmäßig. Im übrigen darf hier besonders auf die bereits angesprochene DE 102 08 875.6 hingewiesen werden. Es ist auch möglich, andere Darreichungsformen wie Gele, Paten, Granulale oder Flüssigkeiten zu bevorraten, jedoch müssen diese fließfähig sein. Die Durchdrückverpackung ist dann mit ensprechenden Mittel ausgestattet, die ein Durchbrechen der Verschlussfolie erbeiführen.

Besonders interessante Parameterbereiche für bestimmte Abmessungen ergeben sich dergestalt, dass das stückige Produkt 4 eine Bruchhärte von 50 bis 120 N, insbesondere von mindestens etwa 60 N aufweist und/oder dass das stückige Produkt 4 einen Durchmesser von 5 bis 10 mm, insbesondere von 8 bis 9 mm aufweist und/oder dass das stückige Produkt ein Gewicht von 200 mg bis 600 mg, insbesondere von etwa 400 mg, aufweist.

Für die Ausbildung verschiedener Flächen durch Versteifungen 11 und Knicklinien sind für die dargestellten Ausführungsbeispiele in dem ersten Wandungsabschnitt 6 bis 10, vorzugsweise 8 Flächen, im zweiten Wandungsabschnitt 9 16 bis 30, vorzugsweise 24 Flächen beispielhaft zu nennen. Im übrigen darf in einzelnen auch auf die bereits genannte DE 102 11 303.3 hingewiesen werden, deren Offenbarungsgehalt ebenfalls hier durch Bezugnahme einbezogen worden ist.

Bereits hingewiesen worden ist darauf, dass die beanspruchte Durchdrückverpackung sich insbesondere für ein stückiges Produkt 4 empfiehlt, das lediglich eine Komponente eines Mehrkomponenten-Gesamtproduktes, insbesondere eines kosmetischen Fertigproduktes ist. Insbesondere handelt es sich bei dem stückigen Produkt 4 in der erfindungsgemäßen Durchdrückverpackung um ein Colorationsprodukt, insbesondere die Farbkomponente eines Mehrkomponenten-Haarfärbemittels oder - Haartönungsmittels oder um eine Komponente eines Haarpflegemittels. Die erfindungsgemäße Durchdrückverpackung erlaubt ein sicheres, berührungsloses und schnelles Einbringen der Komponente in das die Komponente aufnehmende Produkt.

Besonders zweckmäßig anwendbar ist die beschriebene Durchdrückverpackung in Verbindung mit einer in den Fig. 8 bis 11 dargestellten Verpackungseinheit. Fig. 8 zeigt eine Seitenansicht einer solchen Verpackungseinheit für ein Mehrkomponenten-Endprodukts, die aus mehreren separaten Teilverpackungen 21, 22 besteht, wobei an einer ersten Teilverpackung 21 mit mindestens einer Produktkomponente eine zweite Teilverpackung 22 mit mindestens einer weiteren Produktkomponente festlegbar ist und die zweite Teilverpackung 22 mit ihrer Abgabeseite 23 für die mindestens eine weitere Produktkomponente eine Öffnung 24 der ersten Teilverpackung 21 mindestens teilweise überdeckt. Man erkennt hier die Durchdrückverpackung gemäß der vorliegenden Patentanmeldung als Abgabevorrichtung 26 im oberen Bereich der zweiten Teilverpackung 22.

Nicht dargestellt ist der verkaufsfertige Zustand der Verpackungseinheit. Zum Verkauf sind die einzelnen Teilverpackungen 21,2 in einer übergeordneten Verpackung, insbesondere einer Faltschachtel angeordnet. Es darf darauf hingewiesen werden, dass die zweite Teilverpackung nicht unbedingt ausschließlich im gebrauchsfertigen Zustand der ersten Teilverpackung festgelegt ist, sondern dass auch vorgesehen werden kann, dass die zweite Teilverpackung bereits im verkaufsfertigen Zustand an der ersten Teilverpackung festgelegt ist. Dann entfällt eine übergeordnete Verpackung und dem Verlust der Teilverpackung ist vorgebeugt.

Im verkaufsfertigen Zustand weist die erste Teilverpackung 21 eine verschlossene Öffnung 24 auf. Die Öffnung 24 kann durch einen Schraubverschluss mit Gewinde 25 und/oder durch eine Folie verschlossen sein. Die zweite Teilverpackung 2, die vorzugsweise lösbar an der ersten Teilverpackung 21 festlegbar ist, lässt sich in besonderer Ausgestaltung durch Schrauben, Stecken, Prellen oder dgl. an der ersten Teilverpackung festlegen.

Besonders vorteilhaft ist es, wenn die erste Teilverpackung 21 ein Gewinde 25 aufweist, auf das die zweite Teilverpackung 2 aufschraubbar ist. Hiermit wird neben einer robusten Verbindung zwischen der zweiten Teilverpackung 2 und der ersten Teilverpackung 21 auch gewährleistet, dass die für die Trennung der Teilverpackungen erforderliche Zeit durch die Anzahl der Gewindegänge steuerbar ist. Dies trägt dem Umstand Rechnung, dass in bestimmten Fällen ganz bestimmte, prozessbedingte Wartezeiten einzuhalten sind, bevor beispielsweise weitere Produktkomponenten in die erste Teilverpackung 21 zugegeben werden können.

In bevorzugter Ausgestaltung ist die erste Teilverpackung 21 wiederverschließbar ausgestaltet. Damit ist nach dem Zugeben einer Produktkomponente ein Verschließen und Vermischen durch Schütteln möglich. Je nach Ausgestaltung des entsprechenden Verschlusses sind hier wiederum bestimmte Wartezeiten steuerbar.

In den Ausführungsbeispiel gemäß Fig. 8, Fig. 11 ist die erste Teilverpackung 21 flaschenförmig ausgebildet, es können aber auch andere Formen vorgesehen werden.

Die zweite Teilverpackung 2 weist vorliegend eine Abgabevorrichtung 26 für die Produktkomponente bzw. die Produktkomponenten 4 auf, die im in Fig. 8 gezeigten, gebrauchsfertigen Zustand in Richtung der Öffnung 24 der ersten Teilverpackung 21 ausfördert. Es ist deutlich zu erkennen, dass mit dieser Anordnung einer Abgabevorrichtung 26 ein Kontakt des Benutzers mit der in der zweiten Teilverpackung 2 enthaltenen Produktkomponente 4 unmöglich ist, da die zweite Teilverpackung 2 die Öffnung 24 der ersten Teilverpackung 21 quasi abschließt. Die Abgabe der Produktkomponente 4 durch die Abgabevorrichtung 26 kann direkt in die unverschlossene Öffnung 24 der ersten Teilverpackung 21 hineinerfolgen.

Im Falle des Verschlusses der Öffnung 24 der ersten Teilverpackung 21 durch eine Folie ist es in weiterer bevorzugter Ausgestaltung vorgesehen, die Folie mittels der Abgabevorrichtung 26, zusätzlichen Mitteln wie Dornen und/oder einer festkörperartigen Produktkomponente zu durchstoßen, so dass die Produktkomponente durch die Öffnung 24 abgegeben werden kann.

Die zweite Teilverpackung 2 weist ein Reservoir 27 zur Aufnahme der Produktkomponente bzw. der Produktkomponenten auf. Je nach Ausgestaltung des Reservoirs 27 ist eine auf den jeweiligen Anwendungsfall zugeschnittene, portionierte Abgabe der Produktkomponente bzw. der Produktkomponenten gewährleistet. Beispielsweise kann es auch vorgesehen werden, dass das Reservoir 27 in einzelne Reservoirs 27 geteilt ist, so dass der Benutzer die Dosierung der Produktkomponente selbst bestimmen kann.

Es kann auch vorgesehen werden, dass die zweite Teilverpackung 2 wiederverschließbar ausgebildet ist, so dass weitere Dosiermöglichkeiten gegeben sind. Darüber hinaus ist je nach Produktkomponente eine umweltverträgliche Entsorgung möglich, ohne dass Chemikalien unkontrolliert aus dem Reservoir 27 austreten können. Beispielsweise kann die zweite Teilverpackung 2 als Blisterstreifen mit den vorbeschriebenen Durchdrückverpackung mit darin vereinzelt verpackten und separat zu dosierenden flüssigen, festen (stückig, pulver-, granulatförmig), pastösen oder gelförmigen Produktkomponenten ausgeführt sein.

In weiterer bevorzugter Ausgestaltung ist es vorgesehen, dass die zweite Teilverpackung 2 mindestens einen ebenen parallel zu der Öffnung 24 der ersten Teilverpackung 21 angeordneten Abschnitt 28 aufweist, der, wie in Fig. 8 dargestellt, im gebrauchsfertigen Zustand eine flächige Abdeckung über der Öffnung 24 der ersten Teilverpackung 21 bildet. Eine Abgabevorrichtung 26 und ggf. ein Reservoir 27 ist nun vorzugsweise derart an dem oben genannten Abschnitt 28 angeordnet, dass sie in Richtung der Öffnung 24 der ersten Teilverpackung 21 ausfördert.

Zur Befestigung und eindeutigen Positionierung der zweiten Teilverpackung 2 an der ersten Teilverpackung 21 ist es nun vorgesehen, dass die zweite Teilverpackung 2 zusätzlich zu dem oben genannten Abschnitt 28 mindestens einen weiteren Abschnitt 29, 30 aufweist, der die Funktion eines Halters übernimmt. Hierfür weist der Abschnitt 29, 30 eine Öffnung 21, 32 auf, die an einem Vorsprung wie Hals der ersten Teilverpackung 21 im gebrauchsfertigen Zustand angeklemmt, aufgesteckt oder aufgeschraubt ist. Der Durchmesser der Öffnung 21,32 ist weitgehend beliebig, sofern dieser an den Durchmesser des Vorsprungs der ersten Teilverpackung 21 angepasst ist. Bevorzugt bewegt sich der Durchmesser innerhalb von 20mm bis 30mm. Je nach Anwendungsfall können weitere parallele Abschnitte zur Unterstützung der Haltefunktion vorgesehen werden. Eine bevorzugte Anzahl von Abschnitten sind hier zwei Abschnitte, es können jedoch bis zu fünf Abschnitte, in besonderen Fällen auch mehr Abschnitte vorgesehen werden.

Eine weitere Stabilisierung der zweiten Teilverpackung 22 an der ersten Teilverpackung 21 wird dadurch erreicht, dass die Öffnung 21, 32 des Abschnitts 29, 30, die die Öffnung 24 der ersten Teilverpackung 21 nach Art einer Manschette umschließt, im Durchmesser geringfügig kleiner als der Außendurchmesser der Öffnung 24 ist. Der resultierende Effekt besteht darin, dass sich die zweite Teilverpackung 22 insgesamt stramm auf die Öffnung 24 aufbringen lässt. Wenn die Öffnung 24 ein Außengewinde 25 aufweist, so ergibt sich zusätzlich der Vorteil, dass bei entsprechender Ausgestaltung des Abschnitts 29, 30 die zweite Teilverpackung 22 gewissermaßen einrastet und gegebenenfalls auch ein hörbares Einschnappen erfolgt.

Eine besonders einfache Anbringung der zweiten Teilverpackung 22 an der ersten Teilverpackung 21 ergibt sich dadurch, dass die Öffnungen 21, 32 der Abschnitte 29, 30 des Halters im gebrauchsfertigen Zustand zur Öffnung 24 der ersten Teilverpackung 21 im wesentlichen zentriert sind.

In bevorzugter Ausgestaltung sind die Abschnitte 28, 29, 30 der zweiten Teilverpackung 22 im gebrauchsfertigen Zustand im wesentlichen kastenförmig ausgebildet. In besonders bevorzugter Ausgestaltung weist die zweite Teilverpackung 22 drei Abschnitte 28, 29 30 auf, von denen im gebrauchsfertigen Zustand ein Abschnitt 28 eine flächige Abdeckung über der Öffnung 24 der ersten Teilverpackung 21 und zwei Abschnitte 29, 30 einen Halter an der ersten Teilverpackung 21 bilden. Es ist weiter vorgesehen, dass alle Abschnitte 28, 29, 30 einen Kastenabschnitt 34 bilden. Die genannte Kastenform der zweiten Teilverpackung 22 führt sowohl zu einer hohen mechanischen Stabilität als auch zu einer besonders kompakten Ausgestaltung, wie im folgenden noch gezeigt wird.

Der obengenannte, eine flächige Abdeckung über der Öffnung 24 der ersten Teilverpackung 21 bildende Abschnitt 28 ist in bevorzugter Ausgestaltung aus zwei parallelen aufeinanderliegenden Lagen, vorzugsweise aus Karton, ausgebildet. In dieser Ausgestaltung ist es vorteilhaft, zumindest einen Teil der Abgabevorrichtung 26 zwischen die beiden Lagen 28,28 zu klemmen. Hierdurch kann gegebenenfalls auf weitere Befestigungsmaßnahmen für die Abgabevorrichtung 26, beispielsweise auf das Ankleben der Abgabevorrichtung 26 verzichtet werden. Wenn nun, wie in Fig. 8 und Fig. 9 dargestellt, der Kastenabschnitt 34 seitlich an nur zwei gegenüberliegenden Seiten 35, 36 eine abgeschlossene Struktur aufweist, so ist der Kastenabschnitt 34 aufstellbar bzw. flach zusammenklappbar. Hierbei ist ausgenutzt worden, dass der zweiten Teilverpackung 22 im nichtangebrachten Zustand ein Trägerbauteil "fehlt", so dass die zweite Teilverpackung 22 lediglich im gebrauchsfertigen Zustand stabil sein kann und ansonsten zusammenklappbar ist. Besonders deutlich ist diese Parallelogrammstruktur des Kastenabschnitts 34 in der mittleren Darstellung von Fig. 9 zu erkennen.

In weiterer bevorzugter Ausgestaltung weist die zweite Teilverpackung 22 einen länglichen Abschnitt 37 auf, der verschiedene Funktionen erfüllt. Zunächst ist er im Sinne eines Hebels zur Feinausrichtung der Abgabevorrichtung 26 über der Öffnung 24 der ersten Teilverpackung 21 nutzbar. Bei geeigneter Ausgestaltung des länglichen Abschnitts 37 kann der längliche Abschnitt 37 auch stabilisierend wirken. Weiterhin kann der längliche Abschnitt 37 mit Benutzungshinweisen, mit einem Firmenlogo oder dgl. bedruckt werden. Es kann weiter vorgesehen sein, vorzugsweise auf der Rückseite des länglichen Abschnitts 37 notwendige Warnhinweise bzw. Inhaltsangaben vorzusehen. Es kann außerdem vorgesehen sein, den länglichen Abschnitt 37 mit einer Tasche zur Aufnahme von Benutzungshinweisen o. dgl., die in die Tasche einsteckbar sind, auszustatten.

Bei entsprechender Ausgestaltung des länglichen Abschnitts 37 ist es möglich, dass die zweite Teilverpackung 22 insgesamt bei zusammengeklapptem Kastenabschnitt 34 im wesentlichen streifenförmig ausgebildet ist. Insbesondere für den verkaufsfertigen Zustand der Verpackungseinheit ist dies besonders vorteilhaft, da hiermit eine gegebenenfalls vorhandene, übergeordnete Verpackung in Form einer Faltschachtel sehr klein ausfallen kann.

In einer weiteren Ausgestaltung, die zu einer besonders einfachen Herstellung der zweiten Teilverpackung 22 führt, ist es vorgesehen, die zweite Teilverpackung 22 aus einer Lage faltbaren Materials, insbesondere Kartons, zuzuschneiden und herzustellen. Die Abwicklung einer derartigen Lage für das Ausführungsbeispiel aus Fig. 8 und Fig. 9 zeigt Fig. 10. Die Abwicklung ist besonders geschickt unterteilt, indem die Abschnitte 30, 28, 35, 29, 37, 37, 36, 28 aufeinander folgen. Durch die Wiederholung von Abschnitt 37 wird die Übereinanderlage der Lagen 28, 28 möglich.

Um eine leichte Faltbarkeit zu gewährleisten und ggf. ein Aufreißen der Oberfläche der zweiten Teilverpackung 22 zu vermeiden, ist eine Kante der zweiten Teilverpackung 22 zwischen Abschnitt 28 und einem abgeknickten, vorzugsweise rechtwinklig angeordneten, Abschnitt mit ein oder mehreren Langlöchern versehen. Das Verhältnis von Voll- zu Freifläche beträgt hier 3:1 bis 1:3, vorzugsweise 1:1. In bevorzugter Ausgestaltung sind hier genau zwei Langlöcher vorgesehen.

Die Ausgestaltung der zweiten Teilverpackung 22 ist nicht auf das in Fig. 8 und in Fig. 9 dargestellte Ausführungsbeispiel beschränkt. Beispielsweise kann auch vorgesehen werden, dass die zweite Teilverpackung 22 einen Klemmbügel 38 aufweist, der über ein Verbindungsteil 39 mit dem die flächige Abdeckung über der Öffnung 24 der ersten Teilverpackung 21 bildenden Abschnitt 28 verbunden ist. Die zweite Teilverpackung 22 ist dann durch den Klemmbügel 38 an der ersten Teilverpackung 21 festlegbar und sorgt für die Zentrierung des Abschnitts 28 und damit ggf. der Abgabevorrichtung 26 (Fig. 11).

Die zweite Teilverpackung 22 kann je nach Anwendungsgebiet in verschiedenen Werkstoffen ausgeführt sein. Beispiele hierfür sind Karton, Wellpappe oder Kunststoff. Die Maße der zweiten Teilverpackung 22 sind weitgehend beliebig. Ein bevorzugtes Maß ist hier 150mm*80mm (Länge*Breite).

Für die Ausgestaltung der Abgabevorrichtung 26 und des Reservoirs 27 sind eine Reihe von Möglichkeiten vorgesehen. In bevorzugter Ausgestaltung ist eine Abgabevorrichtung 26 mit einem die Produktkomponente 4 enthaltenen Reservoir 27 vorgesehen (Fig. 3, 6). Das Reservoir 27 weist eine Öffnung 3 auf, die im nicht aktivierten Zustand der zweiten Teilverpackung 22 mit einer Siegelfolie 25 verschlossen ist. Zur Abgabe der Produktkomponente 4 ist lediglich ein Druck auf das Oberteil 1 des Reservoirs 27 erforderlich. Der Druck wird über die im Reservoir 27 befindliche Produktkomponente 4 auf die Siegelfolie als Verschlussfolie 5 übertragen, die in Folge der Druckbelastung durchbrochen wird. Im Ergebnis wird die Produktkomponente 4 freigegeben und fällt zunächst durch die Öffnung 3 des Reservoirs 27 und dann durch die Öffnung 24 der ersten Teilverpackung 21 hindurch.

Dies ist vorliegend insbesondere bei der weiter oben genannten Klemmbefestigung der Abgabevorrichtung 26 zwischen zwei parallelen aufeinanderliegenden Lagen 28,28 besonders vorteilhaft. Das Oberteil 1 kann aus PVC, PP, PET, PS und/oder aus einer Kombination dieser Komponenten bestehen. Die Siegelfolie 5 besteht im wesentlichen aus Aluminium, vorzugsweise mit einem Kunststoffüberzug als Siegelmedium. Die zum Durchstoßen der Siegelfolie erforderliche Kraft beträgt vorzugsweise 15 N (DIN 53142).

Die in den beiden Teilverpackungen 21, 22 vorgesehenen Produktkomponenten können verschiedene Ausgestaltungen annehmen. Die in der zweiten Teilverpackung 22 vorgesehene Produktkomponente 4 ist stückig, pulverförmig, flüssig, pastös oder gelförmig, in bevorzugter Ausgestaltung stückig oder pulverförmig, während die in der ersten Teilverpackung 21 vorgesehene Produktkomponente flüssig oder gelförmig ist. In besonderer Ausgestaltung ist die stückige Produktkomponente 4 rotationssymmetrisch ausgestaltet, insbesondere linsenförmig, kugelförmig, elipsoid oder zylindrisch mit abgerundeten Stirnseiten.

Vorgesehen ist eine Festigkeit (Bruchhärte) der stückigen Produktkomponente 4 von 50 N bis 120 N und einer Presskraft von 2 kN bis 4 kN. Das Gewicht der stückigen Produktkomponente 4 liegt dabei vorzugsweise zwischen 200 bis 600 mg. Die Größe bei einer kugelförmigen stückigen Produktkomponente 4 ist mit einem Durchmesser von 5 bis 10 Millimeter vorgesehen.

Wesentlich ist hier, dass zur Erzielung des gebrauchsfertigen Zustandes die zweite Teilverpackung 22 abgabeseitig über einer Öffnung 24 der ersten Teilverpackung 21 platziert wird, die Produktkomponente aus der zweiten Teilverpackung 22 ohne unmittelbare Berührung dieser Produktkomponente in die erste Teilverpackung 21 gefördert wird und beide Produktkomponenten in der ersten Teilverpackung 21 zum Fertigprodukt vermischt werden.

In bevorzugter Ausgestaltung ist es vorgesehen, dass die beiden Teilverpackungen 21, 22 nach der Zugabe der Produktkomponenten getrennt werden, wobei der Trennvorgang der Reaktionszeit der Produktkomponenten entspricht. Der Trennvorgang nimmt dabei eine Zeitdauer von 0,2 bis 30 Sekunden, vorzugsweise 15 Sekunden ein.

Die oben beschriebene Verpackungseinheit dient als Verpackung für kosmetische Fertigprodukte, insbesondere Haarfarben, Haartönungen, Pflegeprodukte oder dgl..

## Patentansprüche

1. Durchdrückverpackung bestehend aus einem napfartigen, aus einer Kunststofffolie geformten Oberteil (1) mit einer von einem i.w. radial nach außen abragenden Verschlussflansch (2) umschlossenen Öffnung (3), das Oberteil (1) zur Aufnahme eines stückigen Produkts (4) bestimmt, und aus einer mit dem Verschlussflansch (2) des Oberteils (1) verbundenen, die Öffnung (3) verschließenden, durchdrückbaren Verschlussfolie (5), wobei das Oberteil (1) einen der Öffnung (3) gegenüberliegenden Bodenbereich (6) und zwischen Bodenbereich (6) und Öffnung (3) eine sich zumindest bereichsweise in Richtung der Öffnung (3) aufweitende Seitenwandung (7) aufweist,
**dadurch gekennzeichnet,**
**dass** die Seitenwandung (7) einen vom Bodenbereich (6) ausgehenden, sich aufweitenden ersten Wandungsabschnitt (8) und einen daran anschließenden, sich weniger stark als der erste Wandungsabschnitt (8) aufweitenden oder ggf. auch nicht aufweitenden zweiten Wandungsabschnitt (9) aufweist und dass zwischen den Wandungsabschnitten (8, 9) eine umlaufende Knicklinie (10) dergestalt ausgebildet ist, dass bei in Richtung der Öffnung (3) gerichteter Druckausübung auf den Bodenbereich (6) der zweite Wandungsabschnitt (9) der Seitenwandung (7) i.w. nicht nach innen knickt.

2. Durckdrückverpackung nach Anspruch 1, **dadurch gekennzeichnet, dass** der erste Wandungsabschnitt (8) und/oder der zweite Wandungsabschnitt (9) einen konischen Verlauf aufweist.

3. Durchdrückverpackung nach einem der Ansprüche 1 oder 2, **dadurch gekennzeichnet, dass** der zweite Wandungsabschnitt (9) steif ausgeführt ist, insbesondere steifer als der erste Wandungsabschnitt (8).

4. Durchdrückverpackung nach einem der Ansprüche 1 bis 3, **dadurch gekennzeichnet, dass** der zweite Wandungsabschnitt (9) und, vorzugsweise, auch der erste Wandungsabschnitt (8), mit in das Kunststoffmaterial eingeformten mechanischen Versteifungen (11) insbesondere Sicken, Knicklinien etc., versehen ist.

5. Durchdrückverpackung nach Anspruch 4, **dadurch gekennzeichnet, dass** die Versteifungen (11) insgesamt nach Art einer Wabenstruktur oder nach Art einer Brillantschliffstruktur angeordnet sind.

6. Durchdrückverpackung nach einem der Ansprüche 1 bis 5, **dadurch gekennzeichnet, dass** der Bodenbereich (6) eben ausgeführt ist und über eine Knicklinie (12) in den ersten Wandungsabschnitt (8) übergeht.

7. Durchdrückverpackung nach einem der Ansprüche 1 bis 6, **dadurch gekennzeichnet, dass** der Bodenbereich (6) bogenförmig in den ersten Wandungsabschnitt (8) übergeht, insbesondere mit dem ersten Wandungsabschnitt (8) gemeinsam kuppelförmig ausgebildet ist.

8. Durchdrückverpackung nach einem der Ansprüche 1 bis 7, **dadurch gekennzeichnet, dass** der zweite Wandungsabschnitt (9) unter Ausbildung einer Knicklinie (13) direkt in den Verschlussflansch (2) übergeht.

9. Durchdrückverpackung bestehend aus einem napfartigen, aus einer Kunststofffolie geformten Oberteil (1) mit einer von einem i.w. radial nach außen abragenden Verschlussflansch (2) umschlossenen Öffnung (3), das Oberteil (1) zur Aufnahme eines stückigen Produkts (4) bestimmt, und aus einer mit dem Verschlussflansch (2) des Oberteils (1) verbundenen, die Öffnung (3) verschließenden, durchdrückbaren Verschlussfolie (5), wobei das Oberteil (1) einen der Öffnung (3) gegenüberliegenden Bodenbereich (6) und zwischen Bodenbereich (6) und Öffnung (3) eine sich zumindest bereichsweise in Richtung der Öffnung (3) aufweitende Seitenwandung (7) aufweist, insbesondere nach einem der Ansprüche 1 bis 7,
**dadurch gekennzeichnet,**
**dass** die Seitenwandung (7) am offenen Rand unter Ausbildung einer Knicklinie (14) in einen i.w. radial nach außen abragenden Ringflansch (15) übergeht, dass der Ringflansch (15) am radial äußeren Rand in einen zylindrischen oder etwa zylindrischen Mantelabschnitt (16) übergeht, der an seinem offenen Rand unter Ausbildung einer Knicklinie (17) in den Verschlussflansch (2) übergeht und dass bei in Richtung der Öffnung (3) gerichteter Druckausübung auf den Bodenbereich (6) der Ringflansch (15) nach innen und radial nach außen wegknickt.

10. Durchdrückverpackung nach Anspruch 9, **dadurch gekennzeichnet, dass** der Übergang vom Ringflansch (15) auf den Mantelabschnitt (16) abgerundet ist, also eine Knicklinie nicht ausbildet.

11. Durchdrückverpackung nach einem der Ansprüche 9 oder 10, **dadurch gekennzeichnet, dass** der Mantelabschnitt (16) von der Öffnung (3) zum Ringflansch (15) hin leicht aufweitend verläuft.

12. Durchdrückverpackung nach einem der Ansprüche 9 bis 11, **dadurch gekennzeichnet, dass** der Mantelabschnitt (16) eine Höhe von 2 bis 5 mm, vorzugsweise von etwa 3 bis 4 mm, aufweist.

13. Durchdrückverpackung nach einem der Ansprüche 1 bis 12, **dadurch gekennzeichnet, dass** die Dicke des Kunststoffmaterials des Oberteils (1) an den Knickstellen reduziert, vorzugsweise um 30 % bis 60 % reduziert ist.

14. Durchdrückverpackung nach einem der Ansprüche 1 bis 13, **dadurch gekennzeichnet, dass** die Verschlussfolie (5) in Form einer Siegelfolie als Metallfolie, als Mehrlagenfolie unter Verwendung von Metall und/oder Kunststoff und/oder Papier, als berstbare Kunststofffolie oder als Papierfolie ausgeführt ist.

15. Durchdrückverpackung nach einem der Ansprüche 1 bis 14, **dadurch**
**gekennzeichnet, dass** die Dicke der Verschlussfolie (5) etwa 15 bis 20 µm beträgt und/oder dass die Durchstoßkraft der Verschlussfolie (DIN 53142) zwischen 10 und 20 N, vorzugsweise bei etwa 15 N bei einer Aluminium-Verbundfolie liegt.

16. Durchdrückverpackung nach einem der Ansprüche 1 bis 15, **dadurch gekennzeichnet, dass** das stückige Produkt (4) ein kugelförmiger Festkörper (Perle) ist.

17. Durchdrückverpackung nach einem der Ansprüche 1 bis 16, **dadurch gekennzeichnet, dass** das stückige Produkt (4) eine Bruchhärte von 50 bis 120 N, insbesondere von mindestens etwa 60 N aufweist und/oder dass das stückige Produkt (4) einen Durchmesser von 5 bis 10 mm, insbesondere von 8 bis 9 mm aufweist und/oder dass das stückige Produkt ein Gewicht von 200 mg bis 600 mg, insbesondere von etwa 400 mg, aufweist.

18. Durchdrückverpackung nach einem der Ansprüche 1 bis 17, **dadurch gekennzeichnet, dass** die Kunststofffolie des Oberteils (1) metallkaschiert ist.

19. Durchdrückverpackung nach einem der Ansprüche 1 bis 18, **dadurch gekennzeichnet, dass** das stückige Produkt (4) eine Komponente eines Mehrkomponenten-Gesamtprodukts, insbesondere eines kosmetischen Fertigprodukts, insbesondere die Farbkomponente eines Mehrkomponenten-Haarfärbemittels oder -Haartönungsmittels oder eine Komponente eines Haarpflegemittels ist.

20. Verpackungseinheit für ein Mehrkomponenten-Endprodukt, bestehend aus mehreren separaten Teilverpackungen (21, 22), wobei an einer ersten Teilverpackung (21) mit mindestens einer Produktkomponente eine zweite Teilverpackung (22) mit mindestens einer weiteren Produktkomponente festlegbar ist, wobei im gebrauchsfertigen Zustand die zweite Teilverpackung (22) an der ersten Teilverpackung (21) festgelegt ist und die zweite Teilverpackung (22) mit ihrer Abgabeseite (23) für die mindestens eine weitere Produktkomponente eine Öffnung (24) der ersten Teilverpackung (21) mindestens teilweise überdeckt, **gekennzeichnet durch** die Durchdrückverpackung nach einem der Ansprüche 1 bis 19 als Teil der zweiten Teilverpackung (22).

21. Verpackungseinheit nach Anspruch 20, **dadurch gekennzeichnet, dass** die zweite Teilverpackung (22) an der ersten Teilverpackung (21) lösbar festlegbar ist, vorzugsweise durch Schrauben, Stecken, Prellen.

22. Verpackungseinheit nach Anspruch 20, **dadurch gekennzeichnet, dass** die zweite Teilverpackung (22) mittels eines Gewindes (25) mit der ersten Teilverpackung (21) festlegbar ist.

23. Verpackungseinheit nach einem der Ansprüche 20 bis 22, **dadurch gekennzeichnet, dass** die erste Teilverpackung (21) wiederverschließbar ausgebildet ist.

24. Verpackungseinheit nach einem der Ansprüche 20 bis 23, **dadurch gekennzeichnet, dass** die erste Teilverpackung (21) flaschenförmig ausgebildet ist.

25. Verpackungseinheit nach einem der Ansprüche 20 bis 24, **dadurch gekennzeichnet, dass** die zweite Teilverpackung (22) eine Abgabevorrichtung (26) für die Produktkomponente bzw. die Produktkomponenten aufweist, wobei die Abgabevorrichtung (26) im gebrauchsfertigen Zustand in Richtung der Öffnung (24) der ersten Teilverpackung (21) ausfördert.

26. Verpackungseinheit nach einem der Ansprüche 20 bis 25, **dadurch gekennzeichnet, dass** die zweite Teilverpackung (22) ein Reservoir (27) zur Aufnahme der Produktkomponente bzw. Produktkomponenten aufweist.

27. Verpackungseinheit nach Anspruch 26, **dadurch gekennzeichnet, dass** das Reservoir (27) derart ausgebildet ist, dass eine portionierte Abgabe der Produktkomponente bzw. Produktkomponenten gewährleistet ist.

28. Verpackungseinheit nach einem der Ansprüche 20 bis 27, **dadurch gekennzeichnet, dass** die zweite Teilverpackung (22) wiederverschließbar ausgebildet ist.

29. Verpackungseinheit nach einem der Ansprüche 20 bis 28, **dadurch gekennzeichnet, dass** die zweite Teilverpackung (22) mindestens einen ebenen, parallel zu der Öffnung (24) der ersten Teilverpackung (21) angeordneten Abschnitt (28) aufweist, der im gebrauchsfertigen Zustand eine flächige Abdeckung über der Öffnung (24) der ersten Teilverpackung (21) bildet und vorzugsweise eine Abgabevorrichtung (26) sowie gegebenenfalls ein Reservoir (7) aufnimmt.

30. Verpackungseinheit nach einem der Ansprüche 20 bis 29, **dadurch gekennzeichnet, dass** die zweite Teilverpackung (22) mehrere ebene, parallel zu der Öffnung (24) der ersten Teilverpackung (21) angeordnete Abschnitte (28, 29, 30) aufweist, von denen im gebrauchsfertigen Zustand ein Abschnitt (28) eine flächige Abdeckung über der Öffnung (24) der ersten Teilverpackung (21) und ein anderer Abschnitt (29, 30) einen Halter an der ersten Teilverpackung (21) bildet.

31. Verpackungseinheit nach Anspruch 30 , **dadurch gekennzeichnet, dass** der Halter der zweiten Teilverpackung (22) aus mehreren, vorzugsweise zwei parallelen Abschnitten (29, 30) besteht.

32. Verpackungseinheit nach einem der Ansprüche 30 oder 31, **dadurch gekennzeichnet, dass** jeder Abschnitt (29, 20) des Halters eine Öffnung (31, 32) aufweist, die an einem Vorsprung der ersten Teilverpackung (21), insbesondere einem Flaschenhals, im gebrauchsfertigen Zustand angeklemmt, aufgesteckt oder aufgeschraubt ist.

33. Verpackungseinheit nach Anspruch 32, **dadurch gekennzeichnet, dass** die Öffnung (31, 32) des Halters geringfügig kleiner ist als der Außendurchmesser der Öffnung (24) der ersten Teilverpackung (21).

34. Verpackungseinheit nach Anspruch 31 und Anspruch 32 oder 33, **dadurch gekennzeichnet, dass** die Öffnungen (31, 32) der Abschnitte (29, 30) des Halters im gebrauchsfertigen Zustand zur Öffnung (24) der ersten Teilverpackung (21) im wesentlichen zentriert sind.

35. Verpackungseinheit nach einem der Ansprüche 30 bis 34, **dadurch gekennzeichnet, dass** die Abschnitte (28, 29, 30) der zweiten Teilverpackung (22) im gebrauchsfertigen Zustand im wesentlichen kastenförmig ausgebildet sind.

36. Verpackungseinheit nach Anspruch 35, **dadurch gekennzeichnet, dass** die zweite Teilverpackung (22) drei Abschnitte (28, 29, 30) aufweist, von denen im gebrauchfertigen Zustand ein Abschnitt (28) eine flächige Abdeckung über der Öffnung (24) der ersten Teilverpackung (21) und zwei Abschnitte (29, 30) einen Halter an der ersten Teilverpackung (21) bilden, und alle Abschnitte (28, 29, 30) einen Kastenabschnitt (34) bilden.

37. Verpackungseinheit nach einem der Ansprüche 29 bis 36, **dadurch gekennzeichnet, dass** der eine flächige Abdeckung über der Öffnung (24) der ersten Teilverpackung (21) bildende Abschnitt (28) der zweiten Teilverpackung (22) aus zwei parallelen aufeinanderliegenden Lagen besteht, zwischen denen zumindest ein Teil der Abgabevorrichtung (26) geklemmt ist.

38. Verpackungseinheit nach einem der Ansprüche 20 bis 37, **dadurch gekennzeichnet, dass** die zweite Teilverpackung (22) seitlich an nur zwei gegenüberliegenden Seiten (35, 36) eine abgeschlossene Struktur aufweist und aufstellbar bzw. flach zusammenklappbar ist.

39. Verpackungseinheit nach einem der Ansprüche 20 bis 38, **dadurch gekennzeichnet, dass** die zweite Teilverpackung (22) einen oder mehrere längliche Abschnitte (37) aufweist, die im gebrauchsfertigen Zustand eine Positionierung und/oder Stabilisierung an der ersten Teilverpackung (21) bilden.

40. Verpackungseinheit nach Anspruch 39, **dadurch gekennzeichnet, dass** der längliche Abschnitt (37) der zweiten Teilverpackung (22), vorzugsweise beidseitig, bedruckt ist.

41. Verpackungseinheit nach Anspruch 39 oder 40, **dadurch gekennzeichnet, dass** mindestens ein länglicher Abschnitt (37) eine Tasche zur Aufnahme von Benutzungshinweisen o. dgl. aufweist.

42. Verpackungseinheit nach Anspruch 36 und einem der Ansprüche 39 bis 41, **dadurch gekennzeichnet, dass** der längliche Abschnitt (37) derart am Kastenabschnitt (34) angeordnet ist, dass die zusammengeklappte zweite Teilverpackung (22) im wesentlichen streifenförmig ist.

43. Verpackungseinheit nach einem der Ansprüche 20 bis 42, **dadurch gekennzeichnet, dass** die zweite Teilverpackung (22) aus einer Lage faltbaren Materials, insbesondere Kartons, zugeschnitten und hergestellt ist.

44. Verpackungseinheit nach einem der Ansprüche 30 bis 43, **dadurch gekennzeichnet, dass** eine Kante der zweiten Teilverpackung (22) zwischen dem die Abdeckung bildenden Abschnitt (28) und einem abgeknickten, vorzugsweise rechtwinklig angeordneten Abschnitt ein oder mehrere Langlöcher aufweist.

45. Verpackungseinheit nach Anspruch 44, **dadurch gekennzeichnet, dass** das Verhältnis von Vollfläche zu Freifläche 3:1 bis 1:3, vorzugsweise 1:1 beträgt.

46. Verpackungseinheit nach Anspruch 44 oder 45, **dadurch gekennzeichnet, dass** zwei Langlöcher vorgesehen sind.

47. Verpackungseinheit nach Anspruch 29 und ggf. nach einem der Ansprüche 30 bis 46, **dadurch gekennzeichnet, dass** die zweite Teilverpackung (22) mindestens einen Klemmbügel (38) aufweist, der über ein Verbindungsteil (39) mit dem die flächige Abdeckung über der Öffnung (24) der ersten Teilverpackung (21) bildenden Abschnitt (28) verbunden ist und dass die zweite Teilverpackung (22) durch den Klemmbügel (38) an der ersten Teilverpackung (21) festlegbar ist.

48. Verpackungseinheit nach einem der Ansprüche 20 bis 48, **dadurch gekennzeichnet, dass** die zweite Teilverpackung (22) aus Karton, Wellpappe oder Kunststoff besteht.

49. Verpackungseinheit nach einem der vorstehenden Ansprüche, **dadurch gekennzeichnet, dass** die zweite Teilverpackung (22) im verkaufsfertigen Zustand und im gebrauchsfertigen Zustand an der ersten Teilverpackung (21) festgelegt ist.

50. Verpackungseinheit nach einem der vorstehenden Ansprüche, **dadurch gekennzeichnet, dass** die Produktkomponenten Komponenten kosmetischer Fertigprodukte, insbesondere Haarfarben, Haartönungen und/oder Pflegeprodukte, sind.

## Claims

1. Blister packaging consisting of a cup-shaped upper part (1) moulded from a plastics film and having an opening (3) surrounded by a substantially radially outwardly projecting closing flange (2), the upper part (1) being intended for receiving a product (4) in mass form, and of a blister closing sheet (5) connected to the closing flange (2) of the upper part (1) and closing the opening (3), the upper part (1) comprising a base area (6) opposite the opening (3) and a side wall (7) between the base area (6) and opening (3) and widening at least in places towards the opening (3),
**characterised in that**
the side wall (7) comprising a widening first wall portion (8) starting from the base area (6) and an adjacent second wall area (9) widening less noticeably than the first wall portion (8) or optionally not widening at all and **in that** a circumferential bending line (10) is formed between the wall portions (8, 9) in such a manner that, when pressure is exerted on the base area (6) in the direction of the opening (3), the second wall portion (9) of the side wall (7) does not bend substantially inwards.

2. Blister packaging according to claim 1, **characterised in that** the first wall portion (8) and/or the second wall portion (9) has a conical profile.

3. Blister packaging according to either one of claims 1 or 2, **characterised in that** the second wall portion (9) is of rigid construction, in particular more rigid than the first wall portion (8).

4. Blister packaging according to any one of claims 1 to 3, **characterised in that** the second wall portion (9) and, preferably, also the first wall portion (8), is provided with mechanical stiffeners (11) moulded into the plastics material, in particular beads, bending lines etc..

5. Blister packaging according to claim 4, **characterised in that** the stiffeners (11) are arranged overall in the manner of a honeycomb structure or in the manner of a brilliant cut structure.

6. Blister packaging according to any one of claims 1 to 5, **characterised in that** the base area (6) is of flat construction and develops into the first wall portion (8) via a bending line (12).

7. Blister packaging according to any one of claims 1 to 6, **characterised in that** the base area (6) develops arcuately into the first wall portion (8), in particular forms a dome together with the first wall portion (8).

8. Blister packaging according to any one of claims 1 to 7, **characterised in that** the second wall portion (9) develops directly into the closing flange (2) forming a bending line (13).

9. Blister packaging consisting of a cup-shoped upper part (1) moulded from a plastics film and having an opening (3) surrounded by a substantially radially outwardly projecting closing flange (2), the upper part (1) being intended for receiving a product (4) in mass form, and of a blister closing sheet (5) connected to the closing flange (2) of the upper part (1) and closing the opening (3), the upper part (1) comprising a base area (6) opposite the opening (3) and a side wall (7) between the base area (6) and opening (3) and widening at least in places towards the opening (3), in particular according to any one of claims 1 to 7,
**characterised in that**
**that** the side wall (7) develops at the open edge, forming a bending line (14), into a substantially radially outwardly projecting annular flange (15), **in that** the annular flange (15) develops at the radially outer edge into a cylindrical or approximately cylindrical jacket portion (16), which develops at its open edge into the closing flange (2), forming a bending line (17), and **in that** the annular flange (15) bends away inwards and radially outwards when pressure is exerted on the base area (6) towards the opening (3).

10. Blister packaging according to claim 9, **characterised in that** the transition from annular flange (15) to jacket portion (16) is rounded, i.e. does not form a bending line.

11. Blister packaging according to any one of claims 9 or 10, **characterised in that** the jacket portion (16) extends away from the opening (3) towards the annular flange (15), widening slightly as it does so.

12. Blister packaging according to any one of claims 9 to 11, **characterised in that** the jacket portion (16) has a height of 2 to 5 mm, preferably of approximately 3 to 4 mm.

13. Blister packaging according to any one of claims 1 to 12, **characterised in that** the thickness of the plastics material of the upper part (1) is reduced at the bending points, preferably by 30% to 60%.

14. Blister packaging according to any one of claims 1 to 13, **characterised in that** the closing sheet (5) is performed in the form of a sealing sheet, of a metal foil, of a multi-ply sheet using metal and/or plastics and/or paper, of a burstable plastics film or of a paper sheet.

15. Blister packaging according to any one of claims 1 to 14, **characterised in that** the thickness of the closing sheet (5) is approximately 15 to 20 µm and/or **in that** the puncture force of the closing sheet (DIN 53142) is between 10 and 20 N, preferably approximately 15 N for a composite aluminium foil.

16. Blister packaging according to any one of claims 1 to 15, **characterised in that** the mass-form product (4) is a spherical solid (bead).

17. Blister packaging according to any one of claims 1 to 16, **characterised in that** the mass-form product (4) has a breaking hardness of 50 to 120 N, in particular of at least approximately 60 N, and/or that the mass-form product (4) has a diameter of 5 to 10 mm, in particular of 8 to 9 mm, and/or that the mass-form product has a weight of 200 mg to 600 mg, in particular of approximately 400 mg.

18. Blister packaging according to any one of claims 1 to 17, **characterised in that** the plastics film of the upper part (1) is metal-laminated.

19. Blister packaging according to any one of claims 1 to 18, **characterised in that** the mass-form product (4) is a component of a multi-component overall product, in particular a finished cosmetic product, in particular the dye component of a multi-component hair dye or hair tint or a component of a hair care product.

20. Packaging unit for a multi-component end product, consisting of a plurality of separate sub-packs (21, 22), it being possible to fix a second sub-pack (22) comprising at least one product component to a first sub-pack (21) comprising at least one further product component, the second sub-pack (22) being fixed to the first sub-pack (21) in the ready-to-use state and the second sub-pack (22) at least partially covering an opening (24) of the first sub-pack (21) with its delivery side (23) for the at least one further product component, **characterised by** the blister packaging according to any one of claims 1 to 19 as part of the second sub-pack (22).

21. Packaging unit according to claim 20, **characterised in that** the second sub-pack (22) may be fixed detachably to the first sub-pack (21), preferably by screwing, insertion, rebound fastening.

22. Packaging unit according to claim 20, **characterised in that** the second sub-pack (22) may be fixed to the first sub-pack (21) by means of a thread (25).

23. Packaging unit according to any one of claims 20 to 22, **characterised in that** the first sub-pack (21) is of re-closable construction.

24. Packaging unit according to any one of claims 20 to 23, **characterised in that** the first sub-pack (21) is of bottle-like construction.

25. Packaging unit according to any one of claims 20 to 24, **characterised in that** the second sub-pack (22) comprises a delivery device (26) for the product component or the product components, the delivery device (26) discharging in the ready-to-use state in the direction of the opening (24) of the first sub-pack (21).

26. Packaging unit according to any one of claims 20 to 25, **characterised in that** the second sub-pack (22) comprises a reservoir (27) for receiving the product component or product components.

27. Packaging unit according to claim 26, **characterised in that** the reservoir (27) is so constructed as to ensure that the product component or product components is/are delivered in portions.

28. Packaging unit according to any one of claims 20 to 27, **characterised in that** the second sub-pack (22) is of re-closable construction.

29. Packaging unit according to any one of claims 20 to 28, **characterised in that** the second sub-pack (22) comprises at least one flat portion (28) arranged parallel to the opening (24) of the first sub-pack (21), which portion forms an extensive covering over the opening (24) of the first sub-pack (21) in the ready-to-use state and preferably accommodates a delivery device (26) and optionally a reservoir (7).

30. Packaging unit according to any one of claims 20 to 29, **characterised in that** the second sub-pack (22) comprises a plurality of flat portions (28, 29, 30) arranged parallel to the opening (24) of the first sub-pack (21), of which one portion (28) forms an extensive covering over the opening (24) of the first sub-pack (21) in the ready-to-use state and another portion (29, 30) forms a holder on the first sub-pack (21).

31. Packaging unit according to claim 30, **characterised in that** the holder of the second sub-pack (22) consists of a plurality of, preferably two, parallel portions (29, 30).

32. Packaging unit according to either of claims 30 or 31, **characterised in that** each portion (29, 20) of the holder comprises an opening (31, 32), which is clamped, slipped or screwed onto a projection of the first sub-pack (21), in particular a bottle neck, in the ready-to-use state.

33. Packaging unit according to claim 32, **characterised in that** the opening (31, 32) of the holder is slightly smaller than the external diameter of the opening (24) of the first sub-pack (21).

34. Packaging unit according to claim 31 and claim 32 or 33, **characterised in that** the openings (31, 32) of the portions (29, 30) of the holder are substantially centred relative to the opening (24) of the first sub-pack (21) in the ready-to-use state.

35. Packaging unit according to any one of claims 30 to 34, **characterised in that** the portions (28, 29, 30) of the second sub-pack (22) are of substantially box-shaped construction in the ready-to-use state.

36. Packaging unit according to claim 35, **characterised in that** the second sub-pack (22) comprises three portions (28, 29, 30), of which one portion (28) forms an extensive covering over the opening (24) of the first sub-pack (21) and two portions (29, 30) form a holder on the first sub-pack (21), and all the portions (28, 29, 30) form a box portion (34).

37. Packaging unit according to any one of claims 29 to 36, **characterised in that** the portion (28) of the second sub-pack (22) forming an extensive covering over the opening (24) of the first sub-pack (21) consists of two parallel, adjacent plies, between which at least part of the delivery device (26) is clamped.

38. Packaging unit according to any one of claims 20 to 37, **characterised in that**, at just two opposing sides (35, 36), the second sub-pack (22) has a laterally closed structure and can be set down or folded together flat.

39. Packaging unit according to any one of claims 20 to 38, **characterised in that** the second sub-pack (22) comprises one or more elongate portions (37), which form a positioning and/or stabilising means on the first sub-pack (21) in the ready-to-use state.

40. Packaging unit according to claim 39, **characterised in that** the elongate portion (37) of the second sub-pack (22) is printed, preferably on both sides.

41. Packaging unit according to claim 39 or 40, **characterised in that** at least one elongate portion (37) comprises a pocket for accommodating instructions for use or the like.

42. Packaging unit according to claim 36 and any one of claims 39 to 41, **characterised in that** the elongate portion (37) is arranged in such a way on the box portion (34) that the folded-together second sub-pack (22) is substantially strip-shaped.

43. Packaging unit according to any one of claims 20 to 42, **characterised in that** the second sub-pack (22) is cut out and made from a ply of foldable material, in particular paperboard.

44. Packaging unit according to any one of claims 30 to 43, **characterised in that** an edge of the second sub-pack (22) between the portion (28) forming the covering and a bent, preferably rectangularly disposed portion, comprises one or more elongate holes.

45. Packaging unit according to claim 44, **characterised in that** the ratio of solid surface to open surface amounts to 3:1 to 1:3, preferably 1:1.

46. Packaging unit according to claim 44 or 45, **characterised in that** two elongate holes are provided.

47. Packaging unit according to claim 29 and optionally according to any one of claims 30 to 46, **characterised in that** the second sub-pack (22) comprises at least one clip (38), which is connected via a connecting piece (39) to the portion (28) forming the extensive covering over the opening (24) of the first sub-pack (21), and **in that** the second sub-pack (22) may be fixed to the first sub-pack (21) by the clip (38).

48. Packaging unit according to any one of claims 20 to 47, **characterised in that** the second sub-pack (22) consists of paperboard, corrugated board or plastics.

49. Packaging unit according to any one of the preceding claims, **characterised in that** the second sub-pack (22) is fixed to the first sub-pack (21) in the ready-for-sale state and in the ready-to-use state.

50. Packaging unit according to any one of the preceding claims, **characterised in that** the product components are components of cosmetic finished products, in particular hair dyes, hair tints and/or hair care products.

## Revendications

1. Emballage blister constitué par une partie supérieure (1) de type écuelle, moulée à partir d'une feuille en matériau synthétique, avec une ouverture (3) entourée d'une bride de fermeture (2) faisant saillie de manière essentiellement radiale vers l'extérieur, la partie supérieure (1) étant destinée à recevoir un produit (4) en morceau et par une feuille de fermeture (5) blister assemblée avec la bride de fermeture (2) de la partie supérieure (1) fermant l'ouverture (3), la partie supérieure (1) présentant une zone de fond (6) opposée à l'ouverture (3) et une paroi latérale (7) entre la zone de fond (6) et l'ouverture (3) s'élargissant au moins partiellement dans le sens de l'ouverture (3), **caractérisé en ce que** la paroi latérale (7) présente une première section de paroi (8) partant de la zone de fond (6), s'élargissant, et une deuxième section de paroi (9) qui y est raccordée, s'élargissant de façon moins prononcée que la première section de paroi (8) ou, le cas échéant, ne s'élargissant pas du tout et une ligne de pliage (10) périphérique entre les sections de paroi (8, 9) est réalisée de manière telle que lorsqu'on exerce une pression orientée vers l'ouverture (3) sur la zone de fond (6), la deuxième section de paroi (9) de la paroi latérale (7) ne se plie pas de manière essentielle vers l'intérieur.

2. Emballage blister selon la revendication 1, **caractérisé en ce que** la première section de paroi (8) et/ou la deuxième section de paroi (9) présente un profil conique:

3. Emballage blister selon l'une quelconque des revendications 1 ou 2, **caractérisé en ce que** la deuxième section (9) présente une réalisation rigide, en particulier plus rigide que celle de la première section de paroi (8).

4. Emballage blister selon l'une quelconque des revendications 1 à 3, **caractérisé en ce que** la deuxième section de paroi (9) et, de préférence, également la première section de paroi (8), est pourvue de raidisseurs (11) mécaniques moulés dans le matériau synthétique, en particulier de moulures, de lignes de pliage, etc.

5. Emballage blister selon la revendication 4, **caractérisé en ce que** les raidisseurs (11) sont globalement disposés selon un type de structure en nid d'abeille ou selon un type de structure en taille brillant.

6. Emballage blister selon l'une quelconque des revendications 1 à 5, **caractérisé en ce que** la zone de fond (6) est réalisée de manière plane et se transforme via une ligne de pliage (12) en la première section de paroi (8).

7. Emballage blister selon l'une quelconque des revendications 1 à 6, **caractérisé en ce que** la zone de fond (6) se transforme en forme d'arc en la première section de paroi (8), en particulier **en ce qu'**elle est réalisée en forme de coupole ensemble avec la première section de paroi (8).

8. Emballage blister selon l'une quelconque des revendications 1 à 7, **caractérisé en ce que** la deuxième section de paroi (9) se transforme directement en bride de fermeture (2) en formant une ligne de pliage (13).

9. Emballage blister constitué par une partie supérieure (1) de type écuelle, façonnée à partir d'une feuille en matériau synthétique avec une ouverture (3) entourée d'une bride de fermeture (2) faisant saillie de manière essentiellement radiale vers l'extérieur, la partie supérieure (1) étant destinée à recevoir un produit (4) en morceau et par une feuille de fermeture (5) blister assemblée avec la bride de fermeture (2) de la partie supérieure (1) fermant l'ouverture (3), la partie supérieure (1) présentant une zone de fond (6) opposée à l'ouverture (3) et présentant une paroi latérale (7) entre la zone de fond (6) et l'ouverture (3) s'élargissant au moins partiellement dans le sens de l'ouverture (3), en particulier selon l'une quelconque des revendications 1 à 7, **caractérisé en ce que** la paroi latérale (7) se transforme, au niveau du bord ouvert, en formant une ligne de pliage (14) en une bride annulaire (15) faisant saillie de manière essentiellement radiale vers l'extérieur, **en ce que** la bride radiale (15) se transforme au niveau du bord radial extérieur en une section d'enveloppe (16) cylindrique ou environ cylindrique, qui se transforme en son bord ouvert, en formant une ligne de pliage (17) en bride de fermeture (2) et **en ce que**, lorsqu'on exerce une pression orientée vers l'ouverture (3) sur la zone de fond (6), la bride annulaire (15) se plie vers l'intérieur et radialement vers l'extérieur.

10. Emballage blister selon la revendication 9, **caractérisé en ce que** la transition de la bride annulaire (15) en section d'enveloppe (16) est arrondie, c'est-à-dire ne forme pas de ligne de pliage.

11. Emballage blister selon l'une quelconque des revendications 9 ou 10, **caractérisé en ce que** la section d'enveloppe (16) s'étend en s'élargissant légèrement à partir de l'ouverture (3) vers la bride annulaire (15).

12. Emballage blister selon l'une quelconque des revendications 9 à 11, **caractérisé en ce que** la section d'enveloppe (16) présente une hauteur de 2 à 5 mm, de préférence d'environ 3 à 4 mm.

13. Emballage blister selon l'une quelconque des revendications 1 à 12, **caractérisé en ce que** l'épaisseur du matériau synthétique de la partie supérieure (1) se réduit au niveau des sites de pliage, de préférence de 30% à 60%.

14. Emballage blister selon l'une quelconque des revendications 1 à 13, **caractérisé en ce que** la feuille de fermeture (5) est réalisée sous forme d'une feuille de scellage en tant que feuille métallique, feuille métallique multicouche avec utilisation de métal et/ou de matériau synthétique et/ou de papier, en tant que feuille en matériau synthétique pouvant être éclatée ou en tant que feuille de papier.

15. Emballage blister selon l'une quelconque des revendications 1 à 14, **caractérisé en ce que** l'épaisseur de la feuille de fermeture (5) est d'environ 15 à 20 µm et/ou **en ce que** la force de percement de la feuille de fermeture (DIN 53142) est située entre 10 et 20 N, de préférence à environ 15 N dans le cas d'une feuille composite à base d'aluminium.

16. Emballage blister selon l'une quelconque des revendications 1 à 15, **caractérisé en ce que** le produit (4) en morceau est un corps solide sphérique (perle).

17. Emballage blister selon l'une quelconque des revendications 1 à 16, **caractérisé en ce que** le produit (4) en morceau présente une résistance à la rupture de 50 à 120 N, en particulier d'au moins environ 60 N et/ou **en ce que** le produit (4) en morceau présente un diamètre de 5 à 10 mm, en particulier de 8 à 9 mm et/ou **en ce que** le produit en morceau présente un poids de 200 mg à 600 mg, en particulier d'environ 400 mg.

18. Emballage blister selon l'une quelconque des revendications 1 à 17, **caractérisé en ce que** la feuille en matériau synthétique de la partie supérieure (1) est contrecollée par un métal.

19. Emballage blister selon l'une quelconque des revendications 1 à 18, **caractérisé en ce que** le produit (4) en morceau est un composant d'un produit global à plusieurs composants, en particulier d'un produit fini cosmétique, en particulier le composant coloré d'un agent de teinture ou de coloration des cheveux à plusieurs composants ou un composant d'un agent de soin capillaire.

20. Unité d'emballage pour un produit fini à plusieurs composants, constitué par plusieurs emballages partiels (21, 22) séparés, où on peut fixer, sur un premier emballage partiel (21) avec au moins un composant de produit, un deuxième emballage partiel (22) avec au moins un autre composant de produit, où, à l'état prêt à l'emploi, le deuxième emballage partiel (22) est fixé sur le premier emballage partiel (21) et le deuxième emballage partiel (22) recouvre, au moins partiellement avec son côté de distribution (23) pour ledit au moins un autre composant de produit, une ouverture (24) du premier emballage partiel (21), **caractérisée par** l'emballage blister selon l'une quelconque des revendications 1 à 19 comme partie du deuxième emballage partiel (22).

21. Unité d'emballage selon la revendication 20, **caractérisée en ce que** le deuxième emballage partiel (22) peut être fixé de manière amovible sur le premier emballage partiel (21), de préférence par des vis, des broches, des goupilles.

22. Unité d'emballage selon la revendication 20, **caractérisée en ce que** le deuxième emballage partiel (22) peut être fixé au premier emballage partiel (25) au moyen d'un filetage (25).

23. Unité d'emballage selon l'une quelconque des revendications 20 à 22, **caractérisée en ce que** le premier emballage partiel (21) est réalisé de manière refermable.

24. Unité d'emballage selon l'une quelconque des revendications 20 à 23, **caractérisée en ce que** le premier emballage partiel (21) est réalisé en forme de flacon.

25. Unité d'emballage selon l'une quelconque des revendications 20 à 24, **caractérisée en ce que** le deuxième emballage partiel (22) présente un dispositif de distribution (26) pour le ou les composants de produit, le dispositif de distribution (26) évacuant, dans l'état prêt à l'emploi, dans le sens vers l'ouverture (24) du premier emballage partiel (21).

26. Unité d'emballage selon l'une quelconque des revendications 20 à 25, **caractérisée en ce que** le deuxième emballage partiel (22) présente un réservoir (27) destiné à recevoir le ou les composants du produit.

27. Unité d'emballage selon la revendication 26, **caractérisée en ce que** le réservoir (27) est réalisé de manière telle qu'une distribution par portions du ou des composants de produit est assurée.

28. Unité d'emballage selon l'une quelconque des revendications 20 à 27, **caractérisée en ce que** le deuxième emballage partiel (22) est réalisé de manière refermable.

29. Unité d'emballage selon l'une quelconque des revendications 20 à 28, **caractérisée en ce que** le deuxième emballage partiel (22) présente au moins une section (28) plane, disposée parallèlement à l'ouverture (24) du premier emballage partiel (21), qui forme, à l'état prêt à l'emploi, un recouvrement étendu au-dessus de l'ouverture (24) du premier emballage partiel (21) et qui reprend de préférence un dispositif de distribution (26) et le cas échéant un réservoir (7).

30. Unité d'emballage selon l'une quelconque des revendications 20 à 29, **caractérisée en ce que** le deuxième emballage partiel (22) présente plusieurs sections (28, 29, 30) planes, disposées parallèlement à l'ouverture (24) du premier emballage partiel (21), dont, à l'état prêt à l'emploi, une section (28) forme un recouvrement étendu au-dessus de l'ouverture (24) du premier emballage partiel (21) et dont une autre section (29, 30) forme un dispositif de fixation au premier emballage partiel (21).

31. Unité d'emballage selon la revendication 30, **caractérisée en ce que** le dispositif de fixation du deuxième emballage partiel (22) est constitué par plusieurs, de préférence deux, sections (29, 30) parallèles.

32. Unité d'emballage selon l'une quelconque des revendications 30 ou 31, **caractérisée en ce que** chaque section (29, 30) du dispositif de fixation présente une ouverture (31, 32) qui est serrée, embrochée ou vissée sur une partie en saillie du premier emballage partiel (21), en particulier sur le goulot d'une bouteille, à l'état prêt à l'emploi.

33. Unité d'emballage selon la revendication 32, **caractérisée en ce que** l'ouverture (31, 32) du dispositif de fixation est légèrement plus petit que le diamètre extérieur de l'ouverture (24) du premier emballage partiel (21).

34. Unité d'emballage selon la revendication 31 et la revendication 32 ou 33, **caractérisée en ce que** les ouvertures (31, 32) des sections (29, 30) du dispositif de fixation, à l'état prêt à l'emploi, sont essentiellement centrées par rapport à l'ouverture (24) du premier emballage partiel (21).

35. Unité d'emballage selon l'une quelconque des revendications 30 à 34, **caractérisée en ce que** les sections (28, 29, 30) du deuxième emballage partiel (22) à l'état prêt à l'emploi sont essentiellement réalisées en forme de boîte.

36. Unité d'emballage selon la revendication 35, **caractérisée en ce que** le deuxième emballage partiel (22) présente trois sections (28, 29, 30) dont, à l'état prêt à l'emploi, une section (28) forme un recouvrement étendu au-dessus de l'ouverture (24) du premier emballage partiel (21) et deux sections (29, 30) forment un dispositif de fixation sur le premier emballage partiel (21), et toutes les sections (28, 29, 30) forment une section de type boîte (34).

37. Unité d'emballage selon l'une quelconque des revendications 29 à 36, **caractérisée en ce que** la section (28) du deuxième emballage partiel (22) formant un recouvrement étendu au-dessus de l'ouverture (24) du premier emballage partiel (21) est constituée par deux couches parallèles placées l'une sur l'autre entre lesquelles est enserrée au moins une partie du dispositif de distribution (26).

38. Unité d'emballage selon l'une quelconque des revendications 20 à 37, **caractérisée en ce que** le deuxième emballage partiel (22) présente latéralement une structure fermée sur seulement deux côtés opposés (35, 36) et peut être relevé ou replié à plat.

39. Unité d'emballage selon l'une quelconque des revendications 20 à 38, **caractérisée en ce que** le deuxième emballage partiel (22) présente une ou plusieurs sections (37) longitudinales qui forment, à l'état prêt à l'emploi, un positionnement et/ou une stabilisation sur le premier emballage partiel (21).

40. Unité d'emballage selon la revendication 39, **caractérisée en ce que** la section longitudinale (37) du deuxième emballage partiel (22) est imprimée, de préférence des deux côtés.

41. Unité d'emballage selon la revendication 39 ou 40, **caractérisée en ce qu'**au moins une section longitudinale (37) présente une poche destinée à recevoir les instructions d'utilisation ou analogues.

42. Unité d'emballage selon la revendication 36 et l'une quelconque des revendications 39 à 41, **caractérisée en ce que** la section longitudinale (37) est disposée sur la section (34) formant une caisse de manière telle que le deuxième emballage partiel (22) replié est essentiellement en forme de bande.

43. Unité d'emballage selon l'une quelconque des revendications 20 à 42, **caractérisée en ce que** le deuxième emballage partiel (22) est découpé et réalisé dans une couche de matériau pouvant être plié, en particulier du carton.

44. Unité d'emballage selon l'une quelconque des revendications 30 à 43, **caractérisée en ce qu'**un bord du deuxième emballage partiel (22) présente, entre la section (28) formant le recouvrement et une section pliée, de préférence disposée à angle droit, un ou plusieurs trous longitudinaux.

45. Unité d'emballage selon la revendication 44, **caractérisée en ce que** le rapport de la surface pleine à la surface libre est de 3:1 à 1:3, de préférence de 1:1.

46. Unité d'emballage selon la revendication 44 ou 45, **caractérisée en ce qu'**on a prévu deux trous longitudinaux.

47. Unité d'emballage selon la revendication 29 et le cas échéant l'une quelconque des revendications 30 à 46, **caractérisée en ce que** le deuxième emballage partiel (22) présente au moins un étrier de serrage (38) qui est relié, via une pièce d'assemblage (39) à la section (28) formant le recouvrement étendu au-dessus de l'ouverture (24) du premier emballage partiel (21) et **en ce que** le deuxième emballage partiel (22) peut être fixé via l'étrier de serrage (38) au premier emballage partiel (21).

48. Unité d'emballage selon l'une quelconque des revendications 20 à 47, **caractérisée en ce que** le deuxième emballage partiel (22) est en carton, carton ondulé ou en matériau synthétique.

49. Unité d'emballage selon l'une quelconque des revendications précédentes, **caractérisée en ce que** le deuxième emballage partiel (22) est fixé sur le premier emballage partiel (21) à l'état prêt à la vente et à l'état prêt à l'emploi.

50. Unité d'emballage selon l'une quelconque des revendications précédentes, **caractérisée en ce que** les composants de produit sont des composants de produits finis cosmétiques, en particulier des teintures pour cheveux, des colorants pour cheveux et/ou des produits de soin pour cheveux.
